# EUROPÄISCHE PATENTSCHRIFT

(11) **EP 3 217 085 B1**
(45) Veröffentlichungstag und Bekanntmachung des Hinweises auf die Patenterteilung: **09.01.2019**
(21) Anmeldenummer: 17158838.7
(22) Anmeldetag: 02.03.2017
(51) Int. Cl.: F21V 15/01

(54) **LEUCHTENRAHMEN**
LIGHT FRAME
CHASSIS DE LUMINAIRE

(30) Priorität: 11.03.2016 DE 202016101360 U
(43) Veröffentlichungstag der Anmeldung: 13.09.2017
(73) Patentinhaber: Zumtobel Lighting GmbH, 6850 Dornbirn (AT)
(72) Erfinder: Favarolo, Angelo, 88239 Wangen im Allgäu (DE)
(74) Vertreter: Kiwit, Benedikt

(56) Entgegenhaltungen:
- DE-A1- 10 143 316
- FR-A1- 3 006 747
- US-A- 4 388 677
- US-A1- 2006 261 235
- US-A1- 2007 290 112
- US-A1- 2010 118 496

## Beschreibung

Die Erfindung betrifft einen Leuchtenrahmen für eine Leuchte, insbesondere eine Flutlichtanlage, sowie eine den Leuchtenrahmen aufweisende Leuchte.

Leuchten, wie insbesondere Flutlichtanlagen (z.B. in Stadien oder auf Flughäfen), sind aus dem Stand der Technik bekannt. Bisherige Flutlichtanlagen weisen beispielsweise, wie in Figur 1 gezeigt, einen starren Rahmen R auf, welcher in diesem Fall drei (Leucht-)Module M aufnehmen kann. Der Rahmen R weist einen Befestigungsabschnitt A auf, um den Rahmen R erhoben (d.h. z.B. an einem Pfeiler) in einem Stadion, auf einem Flughafen oder dergleichen vorzusehen. Hierzu kann der Rahmen R beispielsweise über ein Drehgelenk G mit einem Träger T verbunden sein, welcher beispielsweise an einem nicht dargestellten Pfeiler befestigt ist. Soll, je nach Anwendung, die Anzahl der Module M variiert werden, so benötigt man entweder immer einen neuen Rahmen oder der Rahmen ist gerade nicht auf die entsprechende Modulgröße optimiert angepasst, also bspw. zu groß. Dies resultiert insbesondere in einem erhöhten Montage- und Fertigungsaufwand des Rahmens.

Ausgehend von dem bekannten Stand der Technik (siehe z.B. FR3006747) ist es nunmehr eine Aufgabe der vorliegenden Erfindung, insbesondere einen Rahmen für entsprechende Leuchten bereitzustellen, welcher an die gegebenen Bedingungen - also insbesondere die Anzahl der zu verwendenden Module für entsprechende Einsatzgebiete - einfach angepasst werden kann, und welcher bevorzugt gleichzeitig mit wenigen Teilen und möglichst günstig herstellbar ist.

Diese Aufgabe wird durch den Gegenstand der unabhängigen Ansprüche gelöst. Die abhängigen Ansprüche bilden den zentralen Gedanken der Erfindung in besonders vorteilhafter Weise weiter.

Zur Lösung dieser Aufgabe betrifft die Erfindung gemäß einem ersten Aspekt einen Leuchtenrahmen für eine Leuchte, insbesondere eine Flutlichtanlage, aufweisend ein erstes Rahmenteil und ein zweites Rahmenteil. Erstes und zweites Rahmenteil begrenzen zusammen (wenigstens seitlich) einen variablen Montageraum für ein Leuchtmodul, wobei die Rahmenteile zumindest einen Befestigungsabschnitt für ein in dem variablen Montageraum aufzunehmendes Leuchtmodul aufweisen. Das erste und das zweite Rahmenteil sind derart gestaltet und relativ zueinander verstellbar verbunden, dass der variable Montageraum durch Verstellung des ersten Rahmenteils relativ zu dem zweiten Rahmenteil variiert werden kann, wobei erstes Rahmenteil und zweites Rahmenteil identisch sind.

Unter einem variablen Montageraum werden hierbei insbesondere die variablen bzw. veränderbaren geometrischen Maße des (dreidimensionalen) Raumes verstanden, der durch erstes und zweites Rahmenteil zur Aufnahme einer oder mehrere Leuchtmodule (für eine Flutlichtanlage) begrenzt wird. Die Verstellungsrichtungen des ersten Rahmenteils relativ zu dem zweiten Rahmenteil definieren dabei die Erstreckungsrichtungen der veränderbaren geometrischen Maße des Raumes. Durch die identische Ausgestaltung des ersten Rahmenteils und des zweiten Rahmenteils wird vorteilhaft erzielt, dass nur noch eine Ausgestaltung des Rahmenteils gefertigt werden muss. Mit anderen Worten muss das erste Rahmenteil lediglich gespiegelt werden, um einen zusammenhängenden Leuchtenrahmen zu bilden. Dies reduziert insbesondere den Fertigungs- bzw. Montageaufwand des Leuchtenrahmens.

Ein weiterer Vorteil liegt in dem variablen Montageraum, der durch die verstellbare Verbindung des ersten Rahmenteils relativ zu dem zweiten Rahmenteil bereitgestellt wird. Es ist somit insbesondere möglich, einen Leuchtenrahmen bereitzustellen, welcher für unterschiedlich große Leuchtmodule und/oder für mehrere Leuchtmodule geeignet ist. Durch die identischen Rahmenteile bedarf es somit insbesondere lediglich einer einzigen Ausgestaltungsform des Rahmenteils, um einen Leuchtenrahmen für mehrere Leuchtmodule und/oder unterschiedlich große Leuchtmodule bereitzustellen. Insbesondere werden die erforderlichen Produktionsschritte, die erforderlichen Werkzeuge und die erforderlichen Bauteile der Leuchtenrahmen für unterschiedlich große Leuchtmodule und/oder mehrere Leuchtmodule reduziert. Der Leuchtenrahmen eignet sich dabei im besonderem Maße für modulare Flutlichtanlagen: Es wird durch den Leuchtenrahmen ein einfaches Mittel bereitgestellt, um die Anzahl der Leuchtmodule in Abhängigkeit des benötigten Lichtstroms einzustellen.

Vorzugsweise umgeben die Rahmenteile den Montageraum (seitlich) umlaufend geschlossen.

Der Leuchtenrahmen erhält durch diese strukturelle Anordnung der Rahmenteile eine vorteilhafte Struktur, um unterschiedlich große und/oder mehrere Leuchtmodule widerstandsfähig in dem Montageraum aufzunehmen.

Die Rahmenteile können sich in einer Ebene erstrecken und in ihren Erstreckungsebenen um 180° zueinander verdreht sein.

Durch diese um 180° zueinander verdrehte Anordnung der Rahmenteile erhält der Leuchtenrahmen insbesondere eine vorteilhafte symmetrische und raumeffiziente Form, welche wiederum dem Montageaufwand des Leuchtenrahmens zu Gute kommt. Insbesondere eine einfach, d.h. z.B. automatisierte, Montage des Leuchtenrahmens kann dadurch erzielt werden.

Vorzugsweise weisen die Rahmenteile eine variable Anzahl an Befestigungsabschnitten für Leuchtmodule auf, wobei die variable Anzahl an Befestigungsabschnitten in Abhängigkeit der Verstellung des ersten Rahmenteils relativ zum zweiten Rahmenteil variiert werden kann.

Durch die Verstellung des ersten Rahmenteils relativ zum zweiten Rahmenteil ist somit ein einfaches Mittel gegeben, um neben dem Montageraum auch gleichzeitig die Anzahl an Befestigungsabschnitten zu variieren.

Die Rahmenteile können jeweils eine definierte bzw. vorbestimmte Anzahl an Befestigungsabschnitten aufweisen, welche in Abhängigkeit der Verstellung der Rahmenteile zueinander die variable Anzahl an Befestigungsabschnitten ergibt.

Vorzugsweise weisen erstes Rahmenteil und zweites Rahmenteil jeweils einen ersten und einen zweiten Längsschenkel auf, wobei der erste Längsschenkel eine mit dem zweiten Längsschenkel korrespondierende Ausgestaltung aufweist, wobei jeweils der erste Längsschenkel der Rahmenteile mit dem zweiten Längsschenkel des jeweils anderen Rahmenteils verstellbar verbunden ist, d.h. die Längsschenkel bilden die Verbindungsbereiche zwischen den Rahmenteilen.

Diese Ausgestaltung der Längsschenkel ermöglicht dadurch insbesondere auf einfache Art und Weise, die zwei identischen Rahmenteile miteinander verstellbar zu verbinden. Die Längsschenkel können dabei in ihrer Längserstreckung gesehen in beliebiger Weise versetzt zueinander angeordnet werden, sodass sich insgesamt der Raum variieren lässt, welcher von dem Rahmen umgeben wird.

Die Längsschenkel des ersten Rahmenteils können mit den korrespondierenden Längsschenkeln des zweiten Rahmenteils korrespondierend im Eingriff stehen.

Dadurch wird insbesondere erzielt, dass die Rahmenteile entlang einer durch den Eingriff und die korrespondierende Ausgestaltung vorgegebene Richtung zueinander verstellbar sind.

Vorzugsweise weisen das erste und das zweite Rahmenteil jeweils im Wesentlichen eine U-Form auf, wobei die U-Form besonders bevorzugt einen Verbindungsschenkel aufweist, von dem sich der erste und der zweite Längsschenkel in eine Längsrichtung weg und vorzugsweise parallel zueinander erstrecken.

Durch die U-Form wird eine besonders vorteilhafte Form der Rahmenteile bereitgestellt, welche insbesondere dem Fertigungs- und Montageaufwand sowohl der Rahmenteile als auch des Leuchtenrahmens zu Gute kommt. Insbesondere der Verbindungsschenkel kann dabei beliebig ausgebildet sein.

Ein erster Teil der Rahmenteile, insbesondere die ersten Längsschenkel des ersten und des zweiten Rahmenteils, können als Hohlprofil ausgestaltet sein, und ein zweiter Teil der Rahmenteile, insbesondere die zweiten Längsschenkel des ersten und des zweiten Rahmenteils, können als ein dem Innenraum des Hohlprofils korrespondierender Schenkel ausgebildet sein. Der zweite Teil der Rahmenteile kann dann im Hohlprofil des ersten Teils der Rahmenteile geführt sein/werden, sodass das erste Rahmenteil mit dem zweiten Rahmenteil verstellbar verbunden ist.

Diese Ausgestaltung der Rahmenteile verbessert insbesondere die Führung der Rahmenteile zueinander.

Die Rahmenteile, vorzugsweise deren Längsschenkel, können teleskopartig miteinander verbunden sein.

Die teleskopartige Verbindung zwischen den Rahmenteilen bezweckt dabei insbesondere, dass die räumliche Ausdehnung des Leuchtenrahmens sich mit der räumlichen Ausdehnung des variablen Montageraums ändert. Dies kann insbesondere durch rohrartige Strukturen der Rahmenteile, welche koaxial ineinander liegen, bewirkt werden.

Außerdem wird durch diese Ausgestaltung eine definierte Führung der Rahmenteile zueinander bereitgestellt.

Vorzugsweise weisen die Längsschenkel die Befestigungsabschnitte auf.

Insbesondere wenn die Rahmenteile über die Längsschenkel miteinander verstellbar verbunden sind, ergibt sich dadurch eine besonders vorteilhafte Anordnung der Rahmenteile, um insbesondere möglichst viele Befestigungsabschnitte variabel bereitzustellen.

Die Rahmenteile, vorzugsweise deren Längsschenkel, können Führungselemente aufweisen, welche miteinander im Eingriff stehen, sodass das erste und das zweite Rahmenteil relativ zueinander verstellbar, insbesondere geführt verschiebbar, verbunden sind.

Dadurch ergibt sich insbesondere der Vorteil, dass die Rahmenteile zueinander stets lediglich in Richtung der Verschiebung zueinander verstellbar sind.

Die Längsschenkel des ersten Rahmenteils können zu den Längsschenkeln des zweiten Rahmenteils parallel angeordnet sein, wobei das erste Rahmenteil relativ zum zweiten Rahmenteil in Richtung parallel zu den Längsschenkeln verstellbar sein kann.

Durch die vorgenannte Anordnung und Verstellbarkeit kann insbesondere in einfacher Weise erzielt werden, dass der variable Montageraum nur in einer Dimension verstellbar ist bzw. dass der variable Montageraum nur einen Freiheitsgrad besitzt.

Für eine platzsparende Anordnung der Rahmenteile zueinander kann zudem vorgesehen sein, dass das erste und das zweite Rahmenteil in einer gemeinsamen Ebene angeordnet sind.

Das erste und das zweite Rahmenteil können jeweils wenigstens einen Basisabschnitt bevorzugt auf einem der Längsschenkel aufweisen, wobei der Basisabschnitt sich entlang der Längsrichtung des einen Längsschenkels erstreckt. Der Basisabschnitt kann dabei eine erste Struktur, insbesondere einen Steg, aufweisen, die sich in eine Richtung nach außen und/oder innen mit Bezug zum Rahmenteil bzw. Montageraum erstreckt, wobei der jeweils andere Längsschenkel eine mit der ersten Struktur korrespondierende Struktur, insbesondere eine Aussparung des Basisabschnitts, aufweist.

Durch diese Ausgestaltung der Längsschenkel ist eine besonders vorteilhafte Ausgestaltung gegeben, um zwei identische Rahmenteile für den Leuchtenrahmen zu verwenden. Insbesondere wird dadurch auch der Fertigungsaufwand eines Rahmenteils gering gehalten, da die Struktur des einen Längsschenkels lediglich auf den anderen Längsschenkel projiziert werden muss, um die korrespondierende Struktur zu bilden. So kann durch diese Ausgestaltung insbesondere auch eine einfache Steckverbindung zwischen den zwei identischen Rahmenteilen erzielt werden.

Damit erstes und zweites Rahmenteil miteinander im geführten Eingriff stehen und relativ zueinander verstellbar sind, kann der Steg des ersten Rahmenteils in der Aussparung des zweiten Rahmenteils, und der Steg des zweiten Rahmenteils kann in der Aussparung des ersten Rahmenteils angeordnet sein.

Der den Steg aufweisende Längsschenkel kann im Querschnitt im Wesentlichen L-förmig ausgebildet sein.

Diese Form des Querschnitts eignet sich im besonderen Maße für eine effiziente Fertigung des betreffenden Längsschenkels, da z.B. nur die die sich in Längsrichtung des Längsschenkels erstreckende Kante in einfacher Weise (nach innen oder außen) umgebogen oder in sonstiger Weise bereitgestellt werden muss, um den Steg zu bilden.

Vorteilhafterweise erstreckt sich der Steg von dem Längsschenkel um einen gewissen Betrag weg, vorzugsweise mit definiertem Verhältnis von Betrag : Dicke des Längsschenkels, und/oder Betrag : Länge des Längsschenkels, und/oder Betrag : Höhe des Längsschenkels.

Diese Verhältnisse können sich vorteilhaft auf einen stabilen Sitz des einen Rahmenteils auf dem anderen Rahmenteil und auf die stabile Aufnahme unterschiedlich großer bzw. schwerer und/oder mehrerer Leuchtmodule durch die Rahmenteile auswirken.

Die Rahmenteile, vorzugsweise die Längsschenkel des ersten und des zweiten Rahmenteils, können jeweils Durchgangsöffnungen aufweisen, welche durch die relative Verstellung des ersten und des zweiten Rahmenteils wenigstens teilweise fluchtend zueinander angeordnet werden können, wobei vorzugsweise ein Befestigungsmittel durch die Durchgangsöffnungen (bzw. jeweils ein Paar fluchtender Durchgangsöffnungen) zur Arretierung des ersten Rahmenteils relativ zu dem zweiten Rahmenteil geführt ist.

Eine insbesondere kostengünstige und sichere Lösung zur Arretierung der Rahmenteile zueinander ist somit gegeben.

Um den Fertigungs- und Montageaufwand noch weiter zu reduzieren, kann vorgesehen sein, dass die Durchgangsöffnungen gleichzeitig die Befestigungsabschnitte zur Befestigung eines Leuchtmoduls bilden.

Das Befestigungsmittel kann dabei z.B. eine Schraube oder ein Bolzen sein.

Ferner betrifft die Erfindung eine Leuchte, insbesondere eine Flutlichtanlage, aufweisend einen der zuvor beschriebenen Leuchtenrahmen und zumindest ein Leuchtmodul, welches in dem variablen Montageraum an dem Befestigungsabschnitt befestigt ist. Als Leuchtmodul werden insbesondere Module mit mehreren Leuchtelementen (bspw. Flutlichtlampen) verstanden.

Einige Ausführungsbeispiele der Erfindung werden nachfolgend anhand der Figuren der begleitenden Zeichnungen näher erläutert. Gleiche Bezugszeichen werden für die gleichen Merkmale verwendet. Darin zeigen:
- Figur 1: ein aus dem Stand der Technik bekannter Leuchtenrahmen für eine Flutlichtanlage,
- Figur 2: ein Ausführungsbeispiel eines Rahmenteils des erfindungsgemäßen Leuchtenrahmens, und
- Figur 3: ein Ausführungsbeispiel des erfindungsgemäßen Leuchtenrahmens mit einem Rahmenteil gemäß Figur 2.

In Figur 2 ist ein Ausführungsbeispiel eines erfindungsgemäßen Rahmenteils gezeigt. Exemplarisch ist das erste Rahmenteil 2 gezeigt, wobei das nicht näher dargestellte zweite Rahmenteil 3 die im Ausführungsbeispiel gezeigte identische Ausgestaltung aufweist.

Figur 3 zeigt den Leuchtenrahmen 1 im zusammengebauten Zustand, d.h. insbesondere das erste Rahmenteil 2 und das zweite Rahmenteil 3 aufweisend. Erstes Rahmenteil 2 und zweites Rahmenteil 3 begrenzen zusammen (hier: seitlich umlaufend) einen variablen Montageraum 4. Die Rahmenteile 2 und 3 weisen zudem zumindest einen nicht näher dargestellten Befestigungsabschnitt BA für ein in dem variablen Montageraum 4 aufzunehmendes, nicht näher dargestelltes Leuchtmodul auf. Das erste Rahmenteil 2 und das zweite Rahmenteil 3 sind derart gestaltet und relativ zueinander verstellbar verbunden, dass der variable Montageraum 4 durch Verstellung des ersten Rahmenteils 2 relativ zu dem zweiten Rahmenteil 4 variiert werden kann; also insbesondere in seiner Größe verändert werden kann. Erstes Rahmenteil 2 und zweites Rahmenteil 3 sind dabei identisch.

In dem in den Figuren 2 und 3 gezeigten Ausführungsbeispielen weisen die Rahmenteile 2, 3 jeweils im Wesentlichen eine U-Form auf, welche zwei Längsschenkel 21, 22 bzw. 31, 32 aufweist. Die U-Form kann dabei jeweils einen Verbindungsschenkel 23 bzw. 33 aufweisen, von dem sich der erste Längsschenkel 21 bzw. 31 und der zweite Längsschenkel 22 bzw. 32 weg und vorzugsweise parallel zueinander erstrecken.

Der variable Montageraum 4 kann dabei durch die Rahmenteile 2, 3 in seiner Größe variiert werden, um unterschiedlich große und/oder mehrere Leuchtmodule aufzunehmen. In dem in Figur 3 gezeigten Ausführungsbeispiel haben die Rahmenteile 2, 3 einen Freiheitsgrad zueinander, d.h. sie können lediglich in einer Richtung L zueinander verstellt werden. Somit kann gemäß diesem Beispiel der Montageraum 4 entlang einer Richtung, z.B. entlang der Höhe des Montageraums 4 bzw. des Leuchtenrahmens 1, variiert werden, wobei Breite und Tiefe des Montageraums 4 konstant gehalten werden.

Zur verstellbaren Verbindung der Rahmenteile 2 und 3 zueinander, kann der erste Längsschenkel 21 bzw. 31 eine mit dem zweiten Längsschenkel 22 bzw. 32 korrespondierende Ausgestaltung aufweisen. Die korrespondierenden Längsschenkel können so einfach miteinander verbunden und bestenfalls auch aneinander geführt werden.

In dem in Figur 2 gezeigten Ausführungsbeispiel weist beispielhaft für das erste Rahmenteil 2 gezeigt der erste Längsschenkel 21 einen Steg 211 auf, welcher mit dem übrigen Längsschenkel 21 im Querschnitt eine im Wesentlichen L-förmige Form aufweist. Der Steg 211 erstreckt sich dabei auf einem Basisabschnitt 210 entlang der Länge des Längsschenkels 21, vorzugsweise entlang der gesamten Länge des Längsschenkels 21, und in eine Richtung nach außen mit Bezug zum Rahmenteil 2 bzw. Montageraum 4. Der andere Längsschenkel 22 weist an jener dem Steg 211 gegenüberliegenden Stelle, d.h. auf dem Basisabschnitt 220 des zweiten Längsschenkels 22, zumindest teilweise eine dem Steg 211 korrespondierende Aussparung 221 auf. Anstatt des Steges 211 kann auch jede andere sich von dem Längsschenkel 21 weg erstreckende (erste) Struktur vorgesehen sein, wie z.B. mehrere auf dem Längsschenkel 21 vorgesehene punktuelle Vorsprünge. Der andere Längsschenkel 22 kann auch anstatt der Aussparung 221 jede sonstige der ersten Struktur des Längsschenkels 21 korrespondierende Struktur aufweisen. Es ist zudem auch denkbar, dass sowohl der erste Längsschenkel 21 als auch der zweite Längsschenkel 22 jeweils eine von dem Längsschenkel 22 weg erstreckende Struktur aufweisen, wobei dann der jeweils den Längsschenkel 21 bzw. 22 gegenüberliegende bzw. andere Längsschenkel eine der weg erstreckenden Struktur korrespondierende Struktur aufweist.

Die sich von dem Längsschenkel 21 bzw. 31 weg erstreckende Struktur, d.h. insbesondere der Steg 211, kann sich um einen bestimmten Betrag von dem Längsschenkel weg erstrecken.

Wie in Figur 3 dargestellt, können die identischen Rahmenteile dann über die Stege 211 bzw. 311 und die Aussparungen 221 bzw. 321 miteinander verstellbar verbunden werden. Dafür werden beispielhaft der Steg 211 in der Aussparung 321 und der Steg 311 in der Aussparung 221 geführt eingreifend angeordnet. Der erste Längsschenkel 21 bzw. 31 eines Rahmenteils 2 bzw. 3 kann dann in dem durch die Längsschenkel des anderen Rahmenteils umgriffenen Raum angeordnet sein. Durch die Anordnung der Stege 211 bzw. 311 in den Aussparungen 221 bzw. 321 können die Rahmenteile dann auch relativ zueinander geführt werden. Im Allgemeinen können die auf den Längsschenkeln 21, 22, 31, 32 vorgesehenen Strukturen als Führungselemente verwendet werden.

Anstelle der auf den Längsschenkeln vorgesehenen Strukturen 21, 22, 31, 32 (oder auch zusätzlich dazu) kann auch vorgesehen sein, dass einer der beiden Längsschenkel, z.B. die ersten Längsschenkel 21 und 31, als Hohlprofil ausgebildet ist, und der andere Längsschenkel, z.B. die zweiten Längsschenkel 22 und 32, korrespondieren zum Hohlprofil, insbesondere korrespondierend zu dem von dem Hohlprofil eingeschlossen Innenraum, ausgebildet ist. Der zweite Längsschenkel 22 des ersten Rahmenteils 2 kann dann im ersten Längsschenkel 31 des zweiten Rahmenteils 3, d.h. insbesondere im Hohlprofil des ersten Längsschenkels 31 des zweiten Rahmenteils 3, geführt werden, und der zweite Längsschenkel 32 des zweiten Rahmenteils 3 kann dann im ersten Längsschenkel 21 des ersten Rahmenteils 2, d.h. insbesondere im Hohlprofil des ersten Längsschenkels 21 des ersten Rahmenteils 2, geführt werden.

Des Weiteren kann auch vorgesehen sein, dass die Rahmenteile 2 und 3 teleskopartig miteinander verbunden sind. Dafür können z.B. die Längsschenkel 21, 22, 31, 32 der Rahmenteile jeweils zumindest zweiteilig ausgebildet sein, wobei die Teile des mehrteiligen Längsschenkels dann übereinander schiebbar miteinander verbunden sind.

Wie in Figur 3 dargestellt, können die Rahmenteile 2 und 3 sich in einer Ebene erstrecken und in ihren Erstreckungsebenen um 180° zueinander verdreht sein.

Die Befestigungsabschnitte BA zur Befestigung zumindest eines Leuchtmoduls können in jeglicher Form ausgebildet sein. Insbesondere form- und/oder kraftschlüssige Verbindungsarten (z.B. Schraub-, Klemm-, Nietverbindungen) bieten sich zur Befestigung der Leuchtmodule an.

Vorzugsweise weisen die Rahmenteile 2, 3 eine variable Anzahl an Befestigungsabschnitten BAV auf, welche in Abhängigkeit der Verstellung des ersten Rahmenteils 2 relativ zum zweiten Rahmenteil 3 variiert werden kann. Gemäß dem in Figur 3 dargestellten Ausführungsbeispiel können insbesondere die Längsschenkel 21, 22, 31, 32 der beiden Rahmenteile 2, 3 die Befestigungsabschnitte BA aufweisen. Sind die Rahmenteile 2, 3 zueinander verstellbar (verbunden), ist die minimale Anzahl an Befestigunsabschnitten BAV gleich der Anzahl an Befestigungsabschnitten BA eines Rahmenteils 2, 3. Durch die verstellbare Verbindung zwischen der Rahmenteile 2, 3 kann der erste Längsschenkel 21 bzw. 31 eines Rahmenteils 2 bzw. 3 jeweils zumindest teilweise die an dem zweiten Längsschenkel 22 bzw. 32 vorgesehenen Befestigungsabschnitte BA des anderen Rahmenteils verdecken. Ab einer gewissen (maximalen) Verstellung der beiden Rahmenteile zueinander kann auch vorgesehen sein, dass keiner der Befestigungsabschnitte BA verdeckt ist, sodass die maximal zur Verfügung stehende Anzahl an Befestigungsabschnitten BAV bereitgestellt ist. Durch Verstellung der Rahmenteile 2, 3 zueinander, sodass der variable Montageraum vergrößert wird, können dann die durch die ersten Längsschenkel 21, 31 verdeckten Befestigungsabschnitte BA freigelegt bzw. hervorgezogen werden, um zum Montageraum 4 zur Befestigung eines Leuchtmoduls gerichtet zu sein. D.h., wenn die ersten Längsschenkel 21, 31 die Befestigungsabschnitte BA der zweiten Längsschenkel 22, 32 komplett verdecken, sind lediglich die Befestigungsabschnitte BA der ersten Längsschenkel 21, 31 zum Montageraum 4 hin gerichtet. Wird das eine Rahmenteil aus dem anderen Rahmenteil herausgezogen, sodass Befestigungsabschnitte BA der zweiten Längsschenkel 22, 32 freigelegt werden, so sind sowohl die Befestigungsabschnitte BA der ersten Längsschenkel 21, 31 als auch die Befestigungsabschnitte BA der zweiten Längsschenkel 22, 32 zum Montageraum 4 hin gerichtet. Somit können sich drei Bereiche des Leuchtenrahmens zur Befestigung von Leuchtmodulen ergeben:
- Der erste Bereich B1 des Leuchtenrahmens 1 befestigt Leuchtmodule über die Befestigungsabschnitte BA des ersten und des zweiten Längsschenkels 21, 22 des ersten Rahmenteils 2.
- Der zweite Bereich B2 des Leuchtenrahmens 1 befestigt Leuchtmodule über die Befestigungsabschnitte BA des ersten Längsschenkels 31 des zweiten Rahmenteils 3 und über die Befestigungsabschnitte BA des ersten Längsschenkels 21 des ersten Rahmenteils 2.
- Der dritte Bereich B3 des Leuchtenrahmens 1 befestigt Leuchtmodule über die Befestigungsabschnitte BA des ersten und des zweiten Längsschenkels 31, 32 des zweiten Rahmenteils 3.

Insbesondere überlappen sich im zweiten Bereich B2 die Längsschenkel 21, 22 des ersten Rahmenteils 2 mit den Längsschenkeln 31, 32 des zweiten Rahmenteils 3. Dieser Bereich könnte somit durch den vergrößerten gemeinsamen Querschnitt zur Befestigung von vergleichsweise (d.h. insbesondere im Vergleich zu den in dem ersten und dritten Bereich B1, B3 befestigten Leuchtmodulen) schweren Leuchtmodulen vorgesehen sein. Die Anzahl der Befestigungsabschnitte kann dabei variiert werden.

Die Längsschenkel 21, 22, 31, 32 können Durchgangsöffnungen zur Arretierung der Rahmenteile 2, 3 zueinander aufweisen, welche vorzugsweise gleichzeitig die Befestigungsabschnitte BA zur Befestigung zumindest eines Leuchtmoduls bilden. So können beispielsweise in dem Bereich B2, in dem die Längsschenkel des ersten Rahmenteils 2 mit den Längsschenkel des zweiten Rahmenteils 3 überlappen, die betreffenden Durchgansöffnungen der beiden Rahmenteile 2, 3 fluchtend zueinander angeordnet werden, d.h. die Durchgangsöffnungen können wenigstens teilweise fluchtend zueinander angeordnet werden. In dem Bereich in dem die Durchgangsöffnungen fluchtend zueinander angeordnet sind, kann ein Befestigungsmittel, z.B. eine Schraube oder ein Bolzen, durchgeführt werden, um beide Rahmenteile relativ zueinander zu arretieren. Es kann jedoch auch vorgesehen sein, dass die Rahmenteile 2, 3 ohne die Durchgangsöffnungen, d.h. z.B. allein durch eine kraftschlüssige Verbindung in Form von Klemmen, zueinander arretiert werden. Es kann darüber hinaus auch vorgesehen sein, dass die Befestigung zumindest eines Leuchtmoduls in dem Überlappbereich zwischen dem ersten und dem zweiten Rahmenteil 2, 3, d.h. in dem zweiten Bereich B2, gleichzeitig das erste Rahmenteil 2 relativ zu dem zweiten Rahmenteil 3 arretiert.

Der Leuchtenrahmen 1, vorzugsweise das erste Rahmenteil 2 und/oder das zweite Rahmenteil 3, kann zudem einen Befestigungsabschnitt aufweisen, um den Leuchtenrahmen 1 erhoben (d.h. z.B. an einem Pfeiler) in einem Stadion, auf einem Flughafen oder dergleichen vorzusehen. Der Leuchtenrahmen 1 kann dabei auch derart vorgesehen sein, dass der Leuchtenrahmen 1 verstellbar, insbesondere verschwenkbar, zu seiner Umgebung vorgesehen ist, um eine bestimmte Lichtabgaberichtung mit Bezug zu seiner Umgebung einzustellen. Diesbezüglich sowie zur möglichen Ausgestaltung der aufzunehmenden Leuchtmodule wird auch auf Figur 1 verwiesen.

Als Material des Leuchtenrahmens 1 können jede dem Fachmann bekannte Materialien, insbesondere metallische Materialien, verwendet werden.

Die Erfindung ist nicht auf die zuvor beschriebenen Ausführungsbeispiele beschränkt, solange sie von dem Gegenstand der folgenden Ansprüche umfasst ist. Alle vorstehend beschriebenen Merkmale oder in den Figuren gezeigten Merkmale sind im Rahmen der Erfindung beliebig vorteilhaft miteinander kombinierbar.

## Patentansprüche

1. Leuchtenrahmen (1) für eine Leuchte, insbesondere eine Flutlichtanlage, aufweisend ein erstes Rahmenteil (2) und ein zweites Rahmenteil (3), welche zusammen einen variablen Montageraum (4) für ein Leuchtmodul begrenzen, wobei die Rahmenteile (2, 3) zumindest einen Befestigungsabschnitt (BA) für ein in dem variablen Montageraum (4) aufzunehmendes Leuchtmodul aufweisen, wobei das erste und das zweite Rahmenteil (2, 3) derart gestaltet und relativ zueinander verstellbar verbunden sind, dass der variable Montageraum (4) durch Verstellung des ersten Rahmenteils (2) relativ zu dem zweiten Rahmenteil (3) variiert werden kann, **dadurch gekennzeichnet, dass** erstes Rahmenteil (2) und zweites Rahmenteil (3) identisch sind.

2. Leuchtenrahmen (1) nach Anspruch 1,
wobei die Rahmenteile (2, 3) den Montageraum (4) umlaufend geschlossen umgeben, und/oder
wobei das erste Rahmenteil (2) und das zweite Rahmenteil (3) in einer gemeinsamen Ebene angeordnet sind, und/oder
wobei die Rahmenteile (2, 3) sich in einer Ebene erstrecken und in ihren Erstreckungsebenen um 180° zueinander verdreht sind.

3. Leuchtenrahmen (1) nach einem der vorhergehenden Ansprüche, wobei die Rahmenteile (2, 3) eine variable Anzahl an Befestigungsabschnitten (BAV) für Leuchtmodule aufweisen, wobei die variable Anzahl an Befestigungsabschnitten (BAV) in Abhängigkeit der Verstellung des ersten Rahmenteils (2) relativ zum zweiten Rahmenteil (3) variiert werden kann.

4. Leuchtenrahmen (1) nach einem der vorhergehenden Ansprüche, wobei die Rahmenteile (2, 3) jeweils eine definierte Anzahl an Befestigungsabschnitten (BA) aufweisen, welche in Abhängigkeit der Verstellung der Rahmenteile (2, 3) zueinander die variable Anzahl an Befestigungsabschnitten (BAV) ergibt.

5. Leuchtenrahmen (1) nach einem der vorhergehenden Ansprüche, wobei erstes Rahmenteil (2) und zweites Rahmenteil (3) jeweils einen ersten Längsschenkel (21, 31) und einen zweiten Längsschenkel (22, 32) aufweisen, wobei der erste Längsschenkel (21, 31) eine mit dem zweiten Längsschenkel (22, 32) korrespondierende Ausgestaltung aufweist, und
wobei jeweils der erste Längsschenkel (21, 31) der Rahmenteile (2, 3) mit dem zweiten Längsschenkel (22, 32) des jeweils anderen Rahmenteils (2, 3) verstellbar verbunden ist,
wobei vorzugsweise die Längsschenkel (21, 22) des ersten Rahmenteils (2) mit den korrespondierenden Längsschenkeln (31, 32) des zweiten Rahmenteils (3) korrespondierend im Eingriff stehen.

6. Leuchtenrahmen (1) nach einem der vorhergehenden Ansprüche, wobei das erste Rahmenteil (2) und das zweite Rahmenteil (3) jeweils im Wesentlichen eine U-Form aufweisen, wobei die U-Form vorzugsweise einen Verbindungsschenkel (5) aufweist, von dem sich der erste Längsschenkel (21, 31) und der zweite Längsschenkel (22, 32) in eine Längsrichtung (L) weg und vorzugsweise parallel zueinander erstrecken.

7. Leuchtenrahmen (1) nach einem der vorhergehenden Ansprüche, wobei ein erster Teil der Rahmenteile (2, 3), insbesondere die ersten Längsschenkel (21, 31) des ersten Rahmenteils (2) und des zweiten Rahmenteils (3), als Hohlprofil ausgestaltet ist, und ein zweiter Teil der Rahmenteile (2, 3), insbesondere die zweiten Längsschenkel (22, 32) des ersten Rahmenteils (2) und des zweiten Rahmenteils (3), als ein dem Innenraum des Hohlprofils korrespondierender Schenkel ausgebildet ist, sodass der zweite Teil der Rahmenteile im Hohlprofil des ersten Teils der Rahmenteile geführt werden kann und das erste Rahmenteil mit dem zweiten Rahmenteil verstellbar verbunden ist.

8. Leuchtenrahmen (1) nach einem der vorhergehenden Ansprüche, wobei die Rahmenteile (2, 3), vorzugsweise deren Längsschenkel (21, 22, 31, 32), teleskopartig miteinander verbunden sind.

9. Leuchtenrahmen (1) nach einem der Ansprüche 5 bis 8, wobei die Längsschenkel (21, 22, 31, 32) die Befestigungsabschnitte (BA) aufweisen.

10. Leuchtenrahmen (1) nach einem der vorhergehenden Ansprüche, wobei die Rahmenteile (2, 3), vorzugsweise deren Längsschenkel (21, 22, 31, 32), Führungselemente (211, 221, 311, 321) aufweisen, welche miteinander im Eingriff stehen, sodass das erste Rahmenteil (2) und das zweite Rahmenteil (3) relativ zueinander verstellbar, insbesondere geführt verschiebbar, verbunden sind.

11. Leuchtenrahmen (1) nach einem der Ansprüche 5 bis 10, wobei die Längsschenkel (21, 22) des ersten Rahmenteils (2) zu den Längsschenkeln (31, 32) des zweiten Rahmenteils (3) parallel angeordnet sind, und wobei das erste Rahmenteil (2) relativ zum zweiten Rahmenteil (3) in Richtung parallel zu den Längsschenkeln (21, 22, 31, 32) verstellbar ist.

12. Leuchtenrahmen (1) nach einem der Ansprüche 5 bis 11, wobei das erste Rahmenteil (2) und das zweite Rahmenteil (3) jeweils wenigstens einen Basisabschnitt (210, 220, 310, 320) bevorzugt auf einem der Längsschenkel (21, 22, 31, 32) aufweisen, wobei der Basisabschnitt (210, 220, 310, 320) sich entlang der Längsrichtung (L) des einen Längsschenkels erstreckt, wobei der Basisabschnitt eine erste Struktur (211, 311), insbesondere einen Steg, aufweist, die sich in eine Richtung nach außen und/oder innen mit Bezug zum Rahmenteil (2, 3) erstreckt, wobei der jeweils andere Längsschenkel eine mit der ersten Struktur korrespondierende Struktur (221, 321), insbesondere eine Aussparung, des Basisabschnitts aufweist,
wobei vorzugsweise der Steg (211) des ersten Rahmenteils (2) in der Aussparung (321) des zweiten Rahmenteils (3) angeordnet ist und der Steg (311) des zweiten Rahmenteils (3) in der Aussparung (221) des ersten Rahmenteils (2) angeordnet ist, sodass erstes Rahmenteil (2) und zweites Rahmenteil (3) miteinander im geführten Eingriff stehen und relativ zueinander verstellbar sind,
wobei vorzugsweise der den Steg (211, 311) aufweisende Längsschenkel im Querschnitt im Wesentlichen L-förmig ausgebildet ist,
wobei vorzugsweise der Steg (211, 311) sich von dem Längsschenkel (21, 31) um einen Betrag wegerstreckt.

13. Leuchtenrahmen (1) nach einem der vorhergehenden Ansprüche, wobei die Rahmenteile (2, 3), vorzugsweise die Längsschenkel (21, 22, 31, 32) des ersten Rahmenteils (2) und des zweiten Rahmenteils (3), jeweils Durchgangsöffnungen aufweisen, welche durch die relative Verstellung des ersten Rahmenteils (2) und des zweiten Rahmenteils (3) wenigstens teilweise fluchtend zueinander angeordnet werden können, wobei vorzugsweise ein Befestigungsmittel durch die Durchgangsöffnungen zur Arretierung des ersten Rahmenteils (2) relativ zu dem zweiten Rahmenteil (3) geführt ist,
wobei vorzugsweise die Durchgangsöffnungen gleichzeitig die Befestigungsabschnitte (BA) zur Befestigung eines Leuchtmoduls bilden,
wobei vorzugsweise das Befestigungsmittel eine Schraube oder ein Bolzen ist.

14. Leuchtenrahmen (1) nach einem der vorhergehenden Ansprüche, wobei der Leuchtenrahmen (1) Klemmen aufweist, um erstes Rahmenteil (2) und zweites Rahmenteil (3) relativ zueinander zu arretieren.

15. Leuchte, insbesondere Flutlichtanlage, aufweisend einen Leuchtenrahmen (1) nach einem der vorhergehenden Ansprüche und zumindest ein Leuchtmodul, welches in dem variablen Montageraum (4) an dem Befestigungsabschnitt (BA) befestigt ist.

## Claims

1. A lamp frame (1) for a lamp, in particular a floodlight system, having a first frame part (2) and a second frame part (3), which together limit a variable installation space (4) for a light module, wherein the frame parts (2, 3) have at least one fastening section (BA) for a light module to be accommodated in the variable installation space (4), wherein the first and the second frame part (2, 3) are designed and are connected adjustably relative to one another in such a manner that the variable installation space (4) can be varied by adjusting the first frame part (2) relative to the second frame part (3), **characterized in that** first frame part (2) and second frame part (3) are identical.

2. A lamp frame (1) according to Claim 1,
wherein the frame parts (2, 3) surround the installation space (4) in a circumferentially closed manner, and/or
wherein the first frame part (2) and the second frame part (3) are arranged in a common plane, and/or
wherein the frame parts (2, 3) extend in a plane and in their extension plane are rotated relative to one another by 180°.

3. A lamp frame (1) according to any one of the preceding claims, wherein the frame parts (2, 3) have a variable number of fastening sections (BAV) for light modules, wherein the variable number of fastening sections (BAV) can be varied depending on the adjustment of the first frame part (2) relative to the second frame part (3).

4. A lamp fame (1) according to any one of the preceding claims, wherein the frame parts (2, 3) in each case have a defined number of fastening sections (BA), which depending on the adjustment of the frame parts (2, 3) to one another results in the variable number of fastening sections (BAV).

5. A lamp frame (1) according to any one of the preceding claims, wherein first frame part (2) and second frame part (3) in each case have a first longitudinal limb (21, 31) and a second longitudinal limb (22, 32), wherein the first longitudinal limb (21, 31) has a design corresponding to the second longitudinal limb (22, 32), and
wherein in each case the first longitudinal limb (21, 31) of the frame parts (2, 3) is adjustably connected to the second longitudinal limb (22, 32) of the respectively other frame part (2, 3),
wherein preferably the longitudinal limbs (21, 22) of the first frame part (2) are correspondingly in engagement with the corresponding longitudinal limbs (31, 32) of the second frame part (3).

6. A lamp frame (1) according to any one of the preceding claims, wherein the first frame part (2) and the second frame part (3) in each case have substantially a U-shape, wherein the U-shape preferably has a connecting limb (5), from which the first longitudinal limb (21, 31) and the second longitudinal limb (22, 32) extend in a longitudinal direction (L) and preferably parallel to one another.

7. A lamp frame (1) according to any one of the preceding claims, wherein a first part of the frame parts (2, 3), in particular the first longitudinal limbs (21, 31) of the first frame part (2) and of the second frame part (3), is designed as a hollow profile, and a second part of the frame parts (2, 3), in particular the second longitudinal limbs (22, 32) of the first frame part (2) and of the second frame part (3) is designed as a limb corresponding to the interior of the hollow profile, so that the second part of the frame parts can be guided in the hollow profile of the first part of the frame parts and the first frame part is connected adjustable with the second frame part.

8. A lamp frame (1) according to any one of the preceding claims, wherein the frame parts (2, 3), preferably their longitudinal limbs (21, 22, 31, 32) are connected with each other telescopically.

9. A lamp frame (1) according to any one Claims 5 to 8, wherein the longitudinal limbs (21, 22, 31, 32) have fastening sections (BA).

10. A lamp frame (1) according to any one of the preceding claims, wherein the frame parts (2, 3), preferably their longitudinal limbs (21, 22, 31, 32), have guide elements (211, 221, 311, 321), which are in engagement with one another, so that the first frame part (2) and the second frame part (3) are connected adjustably relative to one another, in particular, are displaceably guided.

11. A lamp frame (1) according to any one of Claims 5 to 10, wherein the longitudinal limbs (21, 22) of the first frame part (2) are arranged parallel to the longitudinal limbs (31, 32) of the second frame part (3), and wherein the first frame part (2) is adjustable relative to the second frame part (3) in the direction parallel to the longitudinal limbs (21, 22, 31, 32).

12. A lamp frame (1) according to any one of Claims 5 to 11, wherein the first frame part (2) and the second frame part (3) in each case have at least one base section (210, 220, 310, 320) preferably on one of the longitudinal limbs (21, 22, 31, 32), wherein the base section (210, 220, 310, 320) extends along the longitudinal direction (L) of a longitudinal limb, wherein the base section has a first structure (211, 311), in particular, a web, which extends in a direction outward and/or inward with reference to the frame part (2, 3), wherein the in each case other longitudinal limb has a structure (221, 321) corresponding to the first structure, in particular, a recess, of the base section,
wherein preferably the web (211) of the first frame part (2) is arranged in the recess (321) of the second frame part (3) and the web (311) of the second frame part (3) is arranged in the recess (221) of the first frame part (2), so that first frame part (2) and second frame part (3) are in guided engagement with one another and are adjustable relative to one another,
wherein preferably the longitudinal limb having the web (211, 311) is designed in cross section substantially L-shaped,
wherein preferably the web (211, 311) extends away from the longitudinal limb (21, 31) by an amount.

13. A lamp frame (1) according to any one of the preceding claims, wherein the frame parts (2, 3), preferably the longitudinal limbs (21, 22, 31, 32) of the first frame part (2) and of the second frame part (3), in each case have through-openings, which can be arranged at least partially aligned with one another by the relative adjustment of the first frame part (2) and the second frame part (3), wherein preferably a fastening means is guided through the through-openings in order to lock the first frame part (2) relative to the second frame part (3),
wherein preferably the through-openings at the same time form fastening sections (BA) for fastening a light module, wherein preferably the fastening means is a screw or a bolt.

14. A lamp frame (1) according to any one of the preceding claims, wherein the lamp frame (1) has clamps in order to lock the first frame part (2) and the second frame part (3) relative to one another.

15. A lamp, in particular, a floodlight system, having a lamp frame (1) according to any one of the preceding claims and at least one light module, which is fastened in the variable installation space (4) to the fastening section (BA).

## Revendications

1. Cadre de luminaire (1) pour un luminaire, en particulier une installation de projecteur, comportant une première partie de cadre (2) et une deuxième partie de cadre (3) qui délimitent conjointement un espace de montage (4) variable pour un module lumineux, les parties de cadre (2, 3) comportant au moins un tronçon de fixation (BA) pour un module lumineux devant être reçu dans l'espace de montage (4) variable, la première et la deuxième partie de cadre (2, 3) étant formées et étant raccordées de façon réglable relativement entre elles de telle sorte que l'espace de montage (4) variable peut être modifié par le réglage de la première partie de cadre (2) relativement à la deuxième partie de cadre (3), **caractérisé en ce que** la première partie de cadre (2) et la deuxième partie de cadre (3) sont identiques.

2. Cadre de luminaire (1) selon la revendication 1,
les parties de cadre (2, 3) entourant l'espace de montage (4) de façon fermée et périphérique, et/ou
la première partie de cadre (2) et la deuxième partie de cadre (3) étant disposées dans un plan commun, et/ou
les parties de cadre (2, 3) s'étendant dans un plan et étant tournées dans leurs plans d'étendue de 180° l'une par rapport à l'autre.

3. Cadre de luminaire (1) selon l'une des revendications précédentes, les parties de cadre (2, 3) comportant un nombre variable de tronçons de fixation (BAV) pour des modules lumineux, le nombre variable de tronçons de fixation (BAV) pouvant être modifié en fonction du réglage de la première partie de cadre (2) relativement à la deuxième partie de cadre (3).

4. Cadre de luminaire (1) selon l'une des revendications précédentes, les parties de cadre (2, 3) comportant respectivement un nombre défini de tronçons de fixation (BA) qui, en fonction du réglage des parties de cadre (2, 3) l'une par rapport à l'autre, donne le nombre variable de tronçons de fixation (BAV).

5. Cadre de luminaire (1) selon l'une des revendications précédentes, la première partie de cadre (2) et la deuxième partie de cadre (3) comportant respectivement une première branche longitudinale (21, 31) et une deuxième branche longitudinale (22, 32), la première branche longitudinale (21, 31) comportant une constitution correspondant à la deuxième branche longitudinale (22, 32), et
respectivement la première branche longitudinale (21, 31) des parties de cadre (2, 3) étant raccordée de façon réglable à la deuxième branche longitudinale (22, 32) de respectivement l'autre partie de cadre (2, 3),
les branches longitudinales (21, 22) de la première partie de cadre (2) étant de préférence en prise de façon correspondante avec les branches longitudinales (31, 32) correspondantes de la deuxième partie de cadre (3).

6. Cadre de luminaire (1) selon l'une des revendications précédentes, la première partie de cadre (2) et la deuxième partie de cadre (3) comportant respectivement essentiellement une forme en U, la forme en U comportant de préférence une branche de raccordement (5) à partir de laquelle la première branche longitudinale (21, 31) et la deuxième branche longitudinale (22, 32) s'éloignent l'une de l'autre dans une direction longitudinale (L) et s'étendent de préférence parallèlement l'une par rapport à l'autre.

7. Cadre de luminaire (1) selon l'une des revendications précédentes, une première partie des parties de cadre (2, 3), en particulier les premières branches longitudinales (21, 31) de la première partie de cadre (2) et de la deuxième partie de cadre (3), étant constituée en tant que profilé creux, et une deuxième partie des parties de cadre (2, 3), en particulier les deuxièmes branches longitudinales (22, 32) de la première partie de cadre (2) et de la deuxième partie de cadre (3), étant formée en tant que branche correspondant à l'espace intérieur du profilé creux de telle sorte que la deuxième partie des parties de cadre peut être guidée dans le profilé creux de la première partie des parties de cadre, et la première partie de cadre est raccordée de façon réglable à la deuxième partie de cadre.

8. Cadre de luminaire (1) selon l'une des revendications précédentes, les parties de cadre (2, 3), de préférence leurs branches longitudinales (21, 22, 31, 32), étant raccordées l'une à l'autre de façon télescopique.

9. Cadre de luminaire (1) selon l'une des revendications 5 à 8, les branches longitudinales (21, 22, 31, 32) comportant les tronçons de fixation (BA).

10. Cadre de luminaire (1) selon l'une des revendications précédentes, les parties de cadre (2, 3), de préférence leurs branches longitudinales (21, 22, 31, 32), comportant des éléments de guidage (211, 221, 311, 321) qui sont en prise les uns avec les autres de telle sorte que la première partie de cadre (2) et la deuxième partie de cadre (3) sont raccordées de façon réglable relativement entre elles, en particulier de manière coulissante et guidée.

11. Cadre de luminaire (1) selon l'une des revendications 5 à 10, les branches longitudinales (21, 22) de la première partie de cadre (2) étant disposées parallèlement aux branches longitudinales (31, 32) de la deuxième partie de cadre (3), et la première partie de cadre (2) étant réglable relativement à la deuxième partie de cadre (3) dans une direction parallèlement aux branches longitudinales (21, 22, 31, 32).

12. Cadre de luminaire (1) selon l'une des revendications 5 à 11, la première partie de cadre (2) et la deuxième partie de cadre (3) comportant respectivement au moins un tronçon de base (210, 220, 310, 320) de préférence sur une des branches longitudinales (21, 22, 31, 32), le tronçon de base (210, 220, 310, 320) s'étendant le long de la direction longitudinale (L) d'une branche longitudinale, le tronçon de base comportant une première structure (211, 311), en particulier une entretoise, qui s'étend dans une direction vers l'extérieur et/ou vers l'intérieur par rapport à la partie de cadre (2, 3), respectivement l'autre branche longitudinale comportant une structure (221, 321) correspondant à la première structure, en particulier un évidement, du tronçon de base,
l'entretoise (211) de la première partie de cadre (2) étant de préférence disposée dans l'évidement (321) de la deuxième partie de cadre (3), et l'entretoise (311) de la deuxième partie de cadre (3) étant disposée dans l'évidement (221) de la première partie de cadre (2) de telle sorte que la première partie de cadre (2) et la deuxième partie de cadre (3) sont en prise guidée l'une avec l'autre et peuvent être réglées relativement entre elles, la branche longitudinale comportant l'entretoise (211, 311) étant de préférence constituée avec une section transversale essentiellement en forme de L, l'entretoise (211, 311) s'étendant de préférence en s'éloignant selon une certaine mesure de la branche longitudinale (21, 31).

13. Cadre de luminaire (1) selon l'une des revendications précédentes, les parties de cadre (2, 3), de préférence les branches longitudinales (21, 22, 31, 32) de la première partie de cadre (2) et de la deuxième partie de cadre (3), comportant respectivement des ouvertures de passage qui, par le réglage relatif de la première partie de cadre (2) et de la deuxième partie de cadre (3), peuvent être disposées au moins partiellement en affleurement l'une par rapport à l'autre, un moyen de fixation étant de préférence guidé à travers les ouvertures de passage pour le blocage de la première partie de cadre (2) relativement à la deuxième partie de cadre (3),
les ouvertures de passage formant de préférence simultanément les tronçons de fixation (BA) destinés à la fixation d'un module lumineux, le moyen de fixation étant de préférence une vis ou un boulon.

14. Cadre de luminaire (1) selon l'une des revendications précédentes, le cadre de luminaire (1) comportant des éléments de serrage pour bloquer l'une par rapport à l'autre la première partie de cadre (2) et la deuxième partie de cadre (3).

15. Luminaire, en particulier installation de projecteur, comportant un cadre de luminaire (1) selon l'une des revendications précédentes et au moins un module lumineux qui est fixé dans l'espace de montage (4) variable sur le tronçon de fixation (BA).
